# EUROPÄISCHE PATENTSCHRIFT

(11) **EP 0 164 333 B1**
(45) Veröffentlichungstag und Bekanntmachung des Hinweises auf die Patenterteilung: **06.07.1988**
(21) Anmeldenummer: 85890101.0
(22) Anmeldetag: 26.04.1985
(51) Int. Cl.: F02M 59/36, F02M 57/02, F02M 51/00

(54) **Einspritzpumpe für Brennkraftmaschinen**
Injection pump for internal-combustion engines
Pompe d'injection pour moteurs à combustion interne

(30) Priorität: 30.04.1984 AT 1435/84
(43) Veröffentlichungstag der Anmeldung: 11.12.1985
(73) Patentinhaber: VOEST-ALPINE-Friedmann Gesellschaft m.b.H., A-4017 Linz (AT)
(72) Erfinder: Egger, Klaus, Dr., A-4400 Steyr (AT); Rathmayr, Heinz, A-5400 Hallein (AT)
(74) Vertreter: Haffner, Thomas M., Dr.

(56) Entgegenhaltungen:
- EP-A- 0 136 815
- US-A- 4 379 442
- PATENTS ABSTRACTS OF JAPAN, Band 8, Nr. 240 (M-336) [1677], 6 November 1984; & JP - A - 59 119 059 (NISSAN JIDOSHA K.K.) 10-07-1984
- PATENTS ABSTRACTS OF JAPAN, Band 8, Nr. 240 (M-336) [1677], 6 November 1984; & JP - A - 59 119 059 (NISSAN JIDOSHA K.K.) 10-07-1984

## Beschreibung

Die Erfindung bezieht sich auf eine Einspritzpumpe für Brennkraftmaschinen, insbesondere Dieselmotoren, welche vorzugsweise mit einer Einspritzdüse zu einer Pumpedüsebaueinheit zusammengesetzt ist, mit einem Pumpenkolben und einer Pumpenkolbenbüchse, einem über wenigstens eine Bohrung der Pumpenkolbenbüchse mit dem Druckraum des Pumpenkolbens in Verbindung setzbaren Saugraum und einer Einrichtung zum Verstellen der Einspritzmenge und/oder des Einspritzzeitpunktes der Einspritzpumpe mit einem willkürlich verstellbaren, vom Hub des Pumpenkolbens unabhängig betätigbaren Absperrglied zwischen dem Druckraum der Einspritzpumpe und dem Saugraum derselben oder einer Rücklaufleitung.

Derartige Einspritzpumpen bzw. Pumpedüsebaueinheiten werden in der Regel von einer Nockenwelle oder über Kipphebel betätigt und es wird der für die Einspritzung erforderliche Kraftstoffdruck durch axiale Verschiebung des Pumpenkolbens aufgebaut. Die Mengenregulierung kann über schräge Steuerkanten bzw. Nuten in der Pumpenkolbenbüchse oder dem Pumpenkolben erfolgen, wobei durch Verdrehen eines der beiden Bauteile die Fördermenge der Pumpe verstellt wird. Sowohl der Pumpenkolben als auch die Pumpenkolbenbüchse lassen sich naturgemäß nur relativ schwierig verdrehen und es ist beispielsweise bei einer Mengenregelung durch Verdrehung des Pumpenkolbens nicht möglich, eine Mengenverstellung während des Einspritzhubes vorzunehmen, da die Reaktionskräfte des Kolbens die Drehbewegung verhindern.

Aus der EP-A-0 136 815 (stand der Technik nach Art. 54 (3) des EPÜ) ist eine Einspritzpumpe für Brennkraftmaschingen, insbesondere für Dieselmotoren, welche mit einer Einspritzdüse zu einer Pumpendüsenbaueinheitzusammengesetzt ist, mit einem Pumpenkolben und einer Pumpenkolbenbüchse, einem über wenigstens eine Bohrung in einem Verlängerungsteil der Pumpenkolbenbüchse mit dem Druckraum des Pumpenkolbens in Verbindung setzbaren Saugraum und einer Einrichtung zum Verstellen der Einspritzmenge und/oder Einspritzzeitpunktes der Einspritzpumpe mit einem willkürlich verstellbaren, vom Hub des Pumpenkolbens unabhängig betätigbaren Absperrglied zwischen dem Druckraum der Einspritzpumpe und dem Saugraum derselben bekanntgeworden. Das Absperrglied ist als den Verlängerungsteil der Pumpenkolbenbüchse koaxial umschließende Hülse ausgebildet. Durch eine derartige Ausbildung wird der Platzbedarf vergrößert und es ist eine oftmalige Umlenkung des Kraftstoffstromes zwischen dem Saugraum und dem Druckraum der Einspritzpumpe notwendig.

Aus der US-A-4 379 442 ist eine Einspritzpumpe für Brennkraftmaschinen mit einem Pumpenkolben und einer Pumpenkolbenbüchse, einer Verbindung zwischen dem Druckraum des Pumpenkolbens und dem Saugraum bekanntgeworden, wobei als Absperrglied.ein an der Pumpenkolbenbüchse angeordnetes Magnetventil Verwendung findet..

Bei einer aus der US-A-4 392 612 bekanntgewordenen Pumpedüsebaueinheit der eingangs angegebenen Art ist das eine besondere Ausbildung und Anordnung des Pumpenkolbens entbehrlich machende, vom Pumpenkolben unabhängig betätigbare Absperrglied ebenfalls von einem Magnetventil gebildet, welches im Körper der Pumpenkolbenbüchse achsparallel zum Pumpenzylinder seitlich neben diesem angeordnet ist. An der von der Einspritzdüse abgewendeten Seite sitzt das Solenoid als Betätigungseinrichtung.

Wegen der hohen Arbeitsdrücke moderner Einspritzpumpen soll der Ventilkegel des Magnetventils in Betätigungsrichtung druckausgeglichen sein, was in dem erwünschten hohen Ausmaß nur sehr schwierig zu erreichen ist. Störend ist an der bekannten Konstruktion, daß die Verbindung zwischen dem Hochdruckraum der Einspritzpumpe und dem Magnetventil zum Ableiten der jeweils überschüssigen Kraftstoffmenge von einer geknickten, verhältnismäßig langen Bohrung gebildet ist, was wegen des auf diese Weise vorhandenen Totraumes für eine genaue Dosierung der Einspritzmenge und für eine genaue Definition des Einspritzzeitpunktes ungünstig ist.

Die Erfindung zielt darauf ab, eine mechanisch einfache und kompakte Konstruktion ohne schädliche Toträume zwischen dem Hochdruckraum der Einspritzpumpe und dem Absperrglied zu schaffen, und besteht bei einer Einspritzpumpe der eingangs angegebenen Art im wesentlichen darin, daß das Absperrglied als die Pumpenkolbenbüchse koaxial umschließende Hülse ausgebildet ist und wenigstens eine radiale Durchbrechung aufweist, welche durch Verdrehen oder Verschieben in axialer Richtung in eine mit der (den) Bohrung(en) der Pumpenkolbenbüchse fluchtende Lage und eine die Bohrung(en) der Pumpenkolbenbüchse abdeckende Lage bringbar ist. Eine derartige die Pumpenkolbenbüchse konzentrisch umschließende Hülse kann ohne Vergrößerung der Baumaße der Pumpe vorgesehen werden und erlaubt eine rasche und exakte Mengenregelung ebenso wie eine Einstellung des Zeitpunktes relativ zum oberen Totpunkt der Nockenwelle, zu welchem der Einspritzvorgang beginnen soll.

Die Hülse kann hiebei entgegen der Kraft einer Feder in die die Bohrung(en) der Pumpenkolbenbüchse verschließende Lage verschiebbar sein, so daß bei Verwendung eines einfachen Solenoids als Betätigungseinrichtung bzw. Stellgliedselbsttätig eine der beiden Endlagen, namentlich die mit den Bohrungen der Pumpenkolbenbüchse fluchtende Lage der Durchbrechungen der Hülse, aufgesucht wird.

In bevorzugter Weise ist die Betätigungseinrichtung der Hülse elektrisch, insbesondere als Solenoid oder als Schrittmotor ausgebildet und greift unter Zwischenschaltung eines Kugelzapfens und eines Hebels, eines zweiarmigen ortsfest gelagerten Hebels oder einer Zahnstange an der Hülse an. Eine derartige elektrische Betätigungseinrichtung kann unmittelbar von einer digitalen Motorelektronik angesteuert werden und mit Rücksicht auf die im Rahmen der Erfindung für die Verstellung des Absperrgliedes erforderlichen geringen Verstellkräfte können einfache Solenoide oder Schrittmotoren, insbesondere Schrittmotoren, mit deren Welle eine oder mehrere Nocken drehschlüssig verbunden sind, verwendet werden, wobei sich trotz der für die Bewegungsübertragung erforderlichen mechanischen Zwischenglieder eine einfache und kompakte Konstruktion ergibt. Durch Wahl des geeigneten Hebels läßt sich auch die entsprechende Übersetzung den Gegebenheiten der elektrischen Betätigungseinrichtung anpassen. Für die gleichzeitige Betätigung mehrerer Absperrglieder verschiedener Pumpen bzw. Pumpendüsebaueinheiten ist vorzugsweise ein Schrittmotor vorgesehen, welcher über eine Nockenwelle an den Hebeln verschiedener Pumpen angreift.

Um eine zu große Wärmebelastung der elektrischen Betätigungseinrichtung zu vermeiden, ist die Ausbildung vorzugsweise so getroffen, daß die elektrische Betätigungseinrichtung von einem Gehäuse umgeben ist und der Kraftstoff durch das Gehäuse hindurch vom Saugraum zur Hülse geführt ist. Auf diese Weise wird die elektrische Betätigungseinrichtung vom Kraftstoff umspült und es werden die wärmeempfindlichen Teile der elektrischen Betätigungseinrichtung gegenüber den hohen Temperaturen geschützt, welche üblicherweise im Umgebungsraum der Einspritzpumpe, d. h. beispielsweise dem Nockenwellenraum der Brennkraftmaschine, auftreten.

Die Steuerung der elektrischen Betätigungseinrichtung erfolgt bevorzugt dadurch, daß die elektrische Betätigungseinrichtung mit Elementen einer digitalen Motorelektronik zur Steuerung in Abhängigkeit von Betriebsgrößen, wie Drehzahl, Ladedruck, Temperatur oder Motorlast u. dgl., verbunden ist.

Die Erfindung wird nachfolgend an Hand von in der Zeichnung dargestellten Ausführungsbeispielen näher erläutert. Es zeigt: Fig. 1 einen Axialschnitt durch eine Pumpedüsebaueinheit, bei der ein koaxial zur Pumpenkolbenbüchse angeordnetes Absperrglied als Hülse ausgebildet und axial verschiebbar angeordnet ist, Fig. 2 eine analoge Darstellung wie Fig. 1, bei welcher das Absperrglied durch Verdrehen verstellt wird, Fig. 3 ein Diagramm über den Hubverlauf des Absperrgliedes relativ zum Nockenwellenwinkel, Fig. 4 einen Axialschnitt durch ein Solenoid, welches von Kraftstoff umspült ist, und Fig. einen Axialschnitt, bei welchem das Stellglied als Schrittmotor mit einer Nockenscheibe ausgebildet ist.

Bei Ausbildung nach Fig. 1 ist mit 1 der Hochdruckraum einer Pumpedüsebaueinheit bezeichnet. Der Antrieb des Pumpenkolbens erfolgt durch Betätigung einer Führungshülse 2, auf welche im Sinne des Pfeiles 3 eine Kraft, beispielsweise von einem nicht dargestellten Kipphebel oder einer Nockenwelle, ausgeübt wird. In der Führungshülse 2 ist ein Pumpenkolben 4 eingehängt und in Richtung der Krafteinwirkung kraftschlüssig mit der Führungshülse 2 verbunden. Der Rückhub erfolgt durch die Kraft einer Pumpenfeder 5. Die untere Kante des Pumpenkolbens 4 bewegt sich zwischen oberem Totpunkt 6 und unterem Totpunkt 7 und dieser Hub entspricht dem maximalen Volumen, welches vom Pumpenkolben 4 bei verschlossenen Steuerkanten komprimiert und eingespritzt werden kann. Der Pumpenkolben 4 weist eine zentrale Bohrung 8 auf, welche über eine radiale Bohrung 9 mit einer Bohrung 10 in der Pumpenkolbenbüchse 11 fluchtet. Solange die Verbindung zwischen dem Hochdruckraum 1 und dem die Pumpenkolbenbüchse umgebenden Saugraum 12 offen ist, erfolgt keine Kompression von Kraftstoff und der Einspritzhub wird erst nach dem Abschließen der Verbindung zum Saugraum eingeleitet. Zu diesem Zweck ist die Pumpenkolbenbüchse außen von einer Hülse 13 umgeben, welche entgegen der Kraft einer Feder 14 axial verschieblich gelagert ist und eine Durchbrechung 15 aufweist. An dieser Hülse 8 greift ein ortsfest gelagerter Hebel 16 an, dessen Lagerstelle mit 17 bezeichnet ist. Auf diesen Hebel wirkt ein Solenoid 18 ein, welches von einer digitalen Motorelektronik 19 angesteuert wird. Sobald das Solenoid 16 erregt wird, kann die Hülse 13 entgegen der Kraft der Feder 14 im Sinne des Pfeiles 20 nach oben verschoben werden, wodurch die Bohrung 10 der Pumpenkolbenbüchse .11 abgeschlossen wird. Bei Stromloswerden des Solenoids gelangt die Hülse 13 auf Grund der Kraft der Feder 14 im Sinne des Pfeiles 21 wiederum in ihre Ausgangslage, bei welcher die Durchbrechung 15 der Hülse 13 mit der Bohrung 10 der Pumpenkolbenbüchse fluchtet. Sobald die Hülse 13 angehoben wird, setzt somit der Einspritzhub ein und der komprimierte Kraftstoff wird über ein Druckventil 22 und Hochdruckleitungen 23 zur Düse 24 gefördert.

Der Kraftstoff wird über eine Bohrung 25 in den Saugraum 12 unter Pumpenvordruck eingeleitet.

Bei der Ausbildung nach Fig. 2 erfolgt die Betätigung der Hülse 13 durch einen von einem Schrittmotor 26 gebildeten Drehantrieb, welcher in einen Kugelzapfen 27 an der Außenseite der Hülse 13 über einen Hebel 28 eingreift. Die digitale Motorelektronik ist wiederum mit 19 bezeichnet. Im übrigen ist die Funktionsweise ident mit der Funktionsweise der Ausbildung nach Fig. 1.

In Fig. 3 ist mit 37 der Hubverlauf des Solenoids, bezogen auf die Verdrehung der Nockenwelle, dargestellt. Mit 38 ist der Hubverlauf des Pumpenkolbens relativ zur Nockenwellenverdrehung dargestellt. Mit 39 ist der Geschwindigkeitsverlauf des Pumpenkolbens bezüglich der Verdrehung der Nockenwelle schematisch angedeutet. Die Regelelektronik ist so ausgelegt, daß nach einem Öffnungshub 40 und nach kurzer Phase voller Öffnung, wie sie mit 41 angedeutet ist, unmittelbar anschließend ein Schließhub 42 angesetzt ist, so daß für die Schließphase der relativ lange zeitliche Bereich 43 zur Verfügung steht. Durch diese lange Zeit, die zum Beschleunigen der am Öffnen und Schließen beteiligten Massen zur Verfügung steht, können die Betätigungskräfte klein bleiben, wodurch in weiterer Folge die baulichen Abmessungen der elektrischen Betätigungseinrichtung klein gehalten werden können.

Die Hubbereiche des elektrischen Betätigungsgliedes können hiebei wie folgt unterteilt werden. Über den zeitlichen Bereich 44 erfolgt das Öffnen des Absperrgliedes. Über den zeitlichen Bereich 41 verbleibt das Absperrglied in der voll geöffneten Stellung. Über den relativ langen Bereich 43 erfolgt die Schließbewegung und über den kurzen Zeitraum 45 verbleibt das Absperrglied in geschlossener Position, wobei in diesem Bereich die Einspritzung erfolgt.

Bei der Ausbildung nach Fig. 4 wird der im Saugraum umlaufende Brennstoff über Bohrungen 46 und 47 in das Innere eines Gehäuses 48 geleitet, in welchem ein Solenoid 49, dessen Wicklung mit 50 angedeutet ist, angeordnet ist. Der umlaufende Kraftstoff umspült hiebei das Solenoid 49 und wird zur Kühlung desselben ausgenützt. Die Ankerplatte 32 wird entgegen der Kraft einer Feder 51 angezogen.

Bei der Ausbildung nach Fig. 5 erfolgt der Antrieb des Absperrgliedes wiederum über einen zweiarmigen Hebel 16, wobei das Absperrglied analog der Fig. ausgebildet ist..Die Betätigung erfolgt aber nunmehr durch eine Nockenscheibe 52, welche drehfest an der Welle 53 eines Schrittmotors 54 festgelegt ist. An der Welle 53 kann für verschiedene Pumpedüsebaueinheiten eine Mehrzahl derartiger Nockenscheiben 52 vorgesehen sein.

## Patentansprüche

1. Einspritzpumpe für Brennkraftmaschinen, insbesondere Dieselmotoren, welche vorzugsweise mit einer Einspritzdüse (24) zu einer Pumpedüsebaueinheit zusammengesetzt ist, mit einem Pumpenkolben (4) und einer Pumpenkolbenbüchse (11), einem über wenigstens eine Bohrung (10) der Pumpenkolbenbüchse (11) mit dem Druckraum (1) des Pumpenkolbens (4) in Verbindung setzbaren Saugraum (12) und einer Einrichtung zum Verstellen der Einspritzmenge und/oder des Einspritzzeitpunktes der Einspritzpumpe mit einem willkürlich verstellbaren, vom Hub des Pumpenkolbens (4) unabhängig betätigbaren Absperrglied zwischen dem Druckraum (1) der Einspritzpumpe und dem Saugraum (12) derselben oder einer Rücklaufleitung, dadurch gekennzeichnet, daß das Absperrglied als die Pumpenkolbenbüchse (11) koaxial umschließende Hülse (13) ausgebildet ist und wenigstens eine radiale Durchbrechung (15) aufweist, welche durch Verdrehen oder Verschieben in axialer Richtung in eine mit der (den) Bohrung(en) (10) der Pumpenkolbenbüchse (11) fluchtende Lage und eine die Bohrung(en) (10) der Pumpenkolbenbüchse (11) abdeckende Lage bringbar ist.

2. Einspritzpumpe nach Anspruch 1, dadurch gekennzeichnet, daß die Hülse (13) entgegen der Kraft einer Feder (14) in die die Bohrung(en) (10) der Pumpenkolbenbüchse (11) verschließende Lage verschiebbar ist.

3. Einspritzpumpe nach Anspruch 1 oder 2, dadurch gekennzeichnet, daß die Betätigungseinrichtung der Hülse (13) elektrisch, insbesondere als Solenoid (18, 49) oder als Schrittmotor (26, 54) ausgebildet ist und unter Zwischenschaltung eines Kugelzapfens (27) und eines Hebels (28), eines zweiarmigen ortsfest gelagerten Hebels (16) oder einer Zahnstange an der Hülse (13) angreift.

4. Einspritzpumpe nach Anspruch 3, dadurch gekennzeichnet, daß die elektrische Betätigungseinrichtung (49) von einem Gehäuse (48) umgeben ist und der Kraftstoff durch das Gehäuse (48) hindurch vom Saugraum (12) zur Hülse (13) geführt ist.

5. Einspritzpumpe nach Anspruch 3 oder 4, dadurch gekennzeichnet, daß die elektrische Betätigungseinrichtung (18, 26, 49, 54) mit Elementen einer digitalen Motorelektronik (19) zur Steuerung in Abhängigkeit von Betriebsgrößen, wie Drehzahl, Ladedruck, Temperatur, Motorlast u. dgl., verbunden ist.

6. Einspritzpumpe nach Anspruch 3, 4 oder 5, dadurch gekennzeichnet, daß ein Schrittmotor (54) vorgesehen ist, welcher über eine Nockenwelle (52, 53) an den Hebeln (16) verschiedener Pumpen angreift.

## Claims

1. Injection pump for internal-combustion engines, especially diesel engines, which is preferably combined with an injection nozzle (24) to form a constructional pump/nozzle unit, having a pump piston (4) and a pump-piston bush (11), a suction space (12) which can be put in communication with the pressure space (1) of the pump piston (4) via at least one bore (10) in the pump-piston bush (11), and a device for adjusting the injection rate and/or the injection point of the injection pump, having a randomly adjustable shut-off member actuable independently of the stroke of the pump piston (4) and located between the pressure space (1) of the injection pump and the suction space (12) of the latter or a return line, characterized in that the shut-off member is designed as a sleeve (13) surrounding the pump-piston bush (11) coaxially and has at least one radial perforation (15) which, as a result of rotation or shifting in the axial direction, can be brought into a position aligned with the bore or bores (10) in the pump-piston bush (11) and a position covering the bore or bores (10) in the pump-piston bush (11).

2. Injection pump according to Claim 1, characterized in that the sleeve (13) is shiftable counter to the force of a spring (14) into the position closing the bore or bores (10) in the pump-piston bush (11).

3. Injection pump according to Claim 1 or 2, characterized in that the actuating device of the sleeve (13) is electrical, especially designed as a solenoid (18, 49) or as a stepping motor (26, 54), and engages on the sleeve (13), with a ball pivot (27) and a lever (28), a two-armed lever (16) mounted fixed in place or a rack being interposed.

4. Injection pump according to Claim 3, characterized in that the electrical actuating device (49) is surrounded by a housing (48) and the fuel is conveyed through the housing (48) from the suction space (12) to the sleeve (13).

5. Injection pump according to Claim 3 or 4, characterized in that the electrical actuating device (18, 26, 49, 54) is connected to elements of digital engine electronics (19) for control as a function of operating parameters, such as rotational speed, boost pressure, temperature, engine load and the like.

6. Injection pump according to Claim 3, 4 or 5, characterized in that there is a stepping motor (54) which engages on the levers (16) of various pumps via a cam-shaft (52, 53).

## Revendications

1. Pompe à injection pour des moteurs à combustion interne, en particulier des moteurs Diesel, de préférence assemblée avec un injecteur (24) four former une unité de pompe-injecteur, comprenant un piston plongeur (4) et une fourrure de piston plongeur (11), une chambre d'aspiration (12) pouvant être mise en communication avec la chambre de compression (1) du piston plongeur (4) par l'intermédiaire d'au moins un alésage (10) de la fourrure de piston plongeur (11), et un dispositif pour le réglage de la quantité d'injection et/ou du moment d'injection de la pompe à injection, avec un organe d'arrêt entre la chambre de compression (1) de la pompe à injection et la chambre d'aspiration (12) de celle-ci ou un conduit de retour, qui peut être réglé à volonté et actionné indépendamment de la course du piston plongeur (4), caractérisée en ce que l'organe d'arrêt est agencé sous la forme d'une douille (13) entourant coaxialement la fourrure de piston plongeur (11) et comprenant au moins un perçage radial (15) lequel peut être amené, par rotation ou par déplacement dans la direction axiale, dans une position d'alignement avec l'alésage (les alésages) (10) de la fourrure de piston plongeur (11) et dans une position de recouvrement de l'alésage (des alésages) (10) de la fourrure de piston plongeur (11).

2. Pompe à injection selon la revendication 1, caractérisée en ce que la douille (13) peut être déplacée, contre la force d'un ressort (14), dans la position d'obturation de l'alésage (des alésages) (10) de la fourrure de piston plongeur (11).

3. Pompe à injection selon la revendication 1 ou 2, caractérisée en ce que le dispositif d'actionnement de la douille (13) est commandé électriquement et notamment agencé sous forme de solénoïde (18, 49) ou de moteur pas à pas (26, 54) et qu'il agit sur la douille (13) avec interposition d'un pivot d'accouplement (27) et d'un levier (28), d'un levier à deux bras (16) monté de manière stationnaire ou d'une crémaillère.

4. Pompe à injection selon la revendication 3, caractérisée en ce que le dispositif d'actionnement électrique (49) est entouré par un boîtier (48) et que le carburant est amené, à travers le boîtier (48), de la chambre d'aspiration (12) à la douille (13).

5. Pompe à injection selon la revendication 3 ou 4, caractérisée en ce que le dispositif d'actionnement électrique (18, 26, 49, 54) est relié à un système électronique numérique du moteur (19) pour la commande en fonction de paramètres de service tels que la vitesse de rotation, la pression d'admission, la température, la charge du moteur, etc...

6. Pompe à injection selon la revendication 3, 4 ou 5, caractérisée en ce qu'il est prévu un moteur pas à pas (54) qui, par l'intermédiaire d'un arbre à cames (52, 53), agit sur les leviers (16) de différentes pompes.
